# EUROPÄISCHE PATENTSCHRIFT

(11) **EP 1 213 236 B1**
(45) Veröffentlichungstag und Bekanntmachung des Hinweises auf die Patenterteilung: **22.11.2006**
(21) Anmeldenummer: 01124553.7
(22) Anmeldetag: 13.10.2001
(51) Int. Cl.: B65F 3/00

(54) **Bewertungssystem für zu transportierende Materialien**
Evaluation system for materials to be transported
Système d'évaluation pour matériaux à transporter

(30) Priorität: 05.12.2000 DE 10060264
(43) Veröffentlichungstag der Anmeldung: 12.06.2002
(73) Patentinhaber: Stooss, Peter, 72829 Engstingen (DE)
(72) Erfinder: Stooss, Peter, 72829 Engstingen (DE)
(74) Vertreter: Ott, Elmar

(56) Entgegenhaltungen:
- EP-A- 0 521 847
- EP-A- 0 630 830
- DE-A- 19 536 629
- FR-A- 2 711 437

## Beschreibung

Die Erfindung betrifft ein Bewertungssystem zur Bewertung von zum Transport bestimmten Materialien, wie Müll oder Wertstoffe, gemäß Oberbegriff des Anspruchs 1.

Beim Abtransport von Müll werden Müllfahrzeuge eingesetzt, die das Volumen des in einem Müllbehälter befindlichen Mülls mittels einer Volumenmesseinrichtung erfassen können. Hierfür ist es bekannt, Ultraschall-Messeinrichtungen zu verwenden, die die Füllhöhe in einem Müllbehälter ermitteln können. Anhand der Geometrie des jeweiligen Müllbehälters lässt sich dann das Volumen in einem Müllbehälter mit verhältnismäßig hoher Genauigkeit ermitteln. Durch die Erfassung des Volumens kann festgestellt werden, wie weit das vorhandene maximale Behältervolumen ausgeschöpft wird. Es kann auch eine volumenabhängige Abrechnung für die Müllentsorgung erstellt werden, wenn die verwendeten Müllbehälter durch entsprechende Kennzeichnungen bestimmten Benutzern zugeordnet sind.

Aus der DE 195 36 629 A1 ist ein Verfahren zur Ermittlung von Müllentsorgungsgebühren bekannt, bei dem ein Wichtungsfaktor zur Wichtung des Volumens und ein zweiter Wichtungsfaktor zur Wichtung des Gewichts angewendet werden. Dadurch lässt sich das Müllvolumen mit einem anderen Faktor gewichten als das Müllgewicht. Diese Wichtungsfaktoren sind nicht gewichtsabhängig oder volumenabhängig. Somit ist ein Bewertungssystem gattungsgemäßer Art aus diesem Dokument bekannt.

Der Erfindung liegt die Aufgabe zugrunde, ein Bewertungssystem zur Bewertung von zum Transport bestimmten Materialien zu schaffen, mit dem eine vom Gewicht und vom Volumen abhängige Bewertung der abzutransportierenden Müll- oder Wertstoffmengen möglich ist.

Die Lösung dieser Aufgabe erhält man durch die im Anspruch 1 angegebenen Merkmale.

Die Bewertungsfaktoren sind gemäß einer Weiterbildung der Erfindung ein Volumenfaktor VF zur Volumenbewertung und ein Gewichtsfaktor GF zur Gewichtsbewertung, woraus sich anhand einer Bewertungsformel die Bewertungszahl BZ ermitteln lässt. Die Bewertungszahl kann beispielsweise ein Maß dafür angeben, mit welchem Faktor eine abzutransportierende Einheit zu bewerten ist, um beispielsweise die Kosten für den Abtransport zu ermitteln. Beispielsweise können die Durchschnittskosten, die für die Entsorgung eines bestimmten Müllbehälters vorgesehen sind, mit der Bewertungszahl BZ multipliziert werden, um die tatsächlich dem Benutzer in Rechnung zu stellenden Kosten zu ermitteln. Da die Bewertungszahl BZ Volumen und Gewicht berücksichtigen kann, ist eine gerechtere Kostenermittlung möglich, als wenn nur eine volumenabhängige Kostenrechnung erfolgt.

Vorteilhaft kann es auch sein, die Bewertungsfaktoren materialabhängig auszuwählen, beispielsweise kann der Volumenfaktor für leere Aluminiumdosen einen anderen Wert haben als der Volumenfaktor für Gartenabfälle. Bei diesem gewählten Beispiel können auch die Gewichtsfaktoren materialabhängig unterschiedlich ausgewählt sein, um eine geeignete Bewertungszahl BZ für die beiden unterschiedlichen Materialien ermitteln zu können. Die Wahl der Bewertungsfaktoren kann von unterschiedlichen Randbedingungen abhängen, beispielsweise von örtlichen Entsorgungs- oder Wiederverwertungsmöglichkeiten, so dass keine festen Bewertungszahlen für alle Anwendungsfälle angegeben werden können. Dabei können die Bewertungsfaktoren in Abhängigkeit von der Art des abzutransportierenden Materials zwischen einem Minimalwert und einem Maximalwert einstellbar sein. Das Wesentliche der Erfindung ist jedoch, dass durch Verknüpfung einer Volumen- und Gewichtsmesseinrichtung ein an individuelle Gegebenheiten optimal anpassbares Bewertungssystem geschaffen wird.

Bei der Einstellung der Bewertungsfaktoren können auch Sensoren Verwendung finden, die eine automatische Korrektur oder Einstellung von-Bewertungsfaktoren ermöglichen. Werden beispielsweise Metallsensoren verwendet, so kann in Abhängigkeit vom Metallanteil der Volumenfaktor und/oder der Gewichtsfaktor erhöht werden, um ggf. eine überproportionale Erhöhung der Bewertung zu erhalten.

Die Verknüpfung von Volumenmesseinrichtung und Gewichtsmesseinrichtung hat weiterhin den Vorteil, dass für das abzutransportierende Material eine Dichtezahl D aus der Formel D = G/V ermittelt werden kann, wobei G das gemessene Gewicht und V das gemessene Volumen sind. Aus der Dichtezahl kann dann anhand abgespeicherter Tabellen oder in anderer Weise rechnerisch ein zugehöriger Bewertungsfaktor festgelegt werden. Die Bezugszahl BZ kann beispielsweise ermittelt werden aus BZ = BF (V/V₀), wobei der Bewertungsfaktor BF eine Funktion von D ist.

Die Bewertungszahl BZ kann gleichermaßen auch gewichtsabhängig ermittelt werden, und zwar aus der Gleichung BZ = BF (G/G₀).

Der Bewertungsfaktor kann dabei ebenfalls von der ermittelten Dichte D abhängen, beispielsweise gemäß der Gleichung: $BF = \sqrt[n]{D} oder gemäß der Gleichung BF = \sqrt[n]{1 / D}$
wobei n > 1 ist.

Die Erfindung wird nachfolgend anhand eines in der Zeichnung dargestellten Ausführungsbeispiels näher erläutert. Die Zeichnung zeigt das Blockschaltbild des erfindungsgemäßen Bewertungssystems mit einer Volumen- und einer Gewichtsmesseinrichtung, die an einem nicht dargestellten Transportfahrzeug angeordnet sind.

Das aus einem Transportbehälter 1 abzutransportierende Material wird vor dem Entleeren in das Transportfahrzeug mittels einer Volumenmesseinrichtung M1 und einer Wiegeeinrichtung M2 messtechnisch erfasst. Die Volumenmesseinrichtung besitzt hierzu Ultraschallsensoren 2, mit denen die Füllhöhe und daraus in an sich bekannter Weise dann das Volumen des abzutransportierenden Materials erfasst werden kann. Die Wiegeeinrichtung M2 hat einen Gewichtssensor 3, mit dem der Transportbehälter 1 vor und nach dem Entleeren gewogen wird, um aus der Gewichtsdifferenz das Gewicht des abzutransportierenden Materials zu bestimmen.

Die beiden Messeinrichtungen M1 und M2 sind an eine Messdatenerfassung MD angeschlossen, die die ermittelten Messdaten an eine Auswerteeinrichtung A überträgt. In einem Speicher S können Funktionstabellen oder Daten abgespeichert sein, um aus den ermittelten Werten die Bewertungsfaktoren BF ermitteln zu können. Die Auswerteeinrichtung A kann beispielsweise aus dem gemessenen Volumen aus einer im Speicher S abgelegten Tabelle den zugehörigen Volumenfaktor VF entnehmen.

Dadurch können Volumenabweichungen vom Durchschnittsvolumen einer gewünschten Gewichtung durch Wahl eines entsprechenden Volumenfaktors zugeführt werden. Das gleiche kann analog mit dem jeweils gemessenen Gewicht erfolgen, so dass beispielsweise Abweichungen vom Normalgewicht und/oder Normalvolumen nichtlinear, sondern z. B. nur reduziert berücksichtigt werden. Es kann somit eine Bewertungszahl BZ für das abzutransportierende Material mit Hilfe des Bewertungssystems angegeben werden, die eine individuelle Gewichtung von Volumen und Masse (Gewicht) beinhalten kann. Die Bewertungszahl kann beispielsweise bestimmt werden mit der Gleichung: $BZ = VF \left(V/{V}_{0}\right) + GF \left(G/{G}_{0}-1\right)$
wobei
VF der Volumenfaktor
GF der Gewichtsfaktor
V das gemessene Volumen
V₀ das Durchschnittsvolumen
G das gemessene Gewicht
G₀ das Durchschnittsgewicht
ist.

Analog hierzu kann obige Gleichung für die Bewertungszahl auch wie folgt lauten: $BZ = VF \left(V/{V}_{0}-1\right) + GF \left(G/{G}_{0}\right) .$

Die Bewertungszahlen können nicht nur zur Erstellung von möglichst individuell gerechten Abrechnungen Verwendung finden, sondern können auch für statistische Zwecke herangezogen werden. Statistische Auswertungen sind für die gemessenen Volumina und Gewichte grundsätzlich auch ohne Bewertungszahlen möglich. So kann das System feststellen, ob die Müllbehälter eines bestimmten Benutzers immer vollständig gefüllt sind und ob das spezifische Gewicht des abzutransportierenden Mülls dieses Benutzers vom Durchschnittswert abweicht. Hieraus können Rückschlüsse auf das gesamte Müll-Entsorgungssystem gezogen werden, wenn die Müllbehälter sämtlicher Benutzer in dieser Weise erfasst werden. Aus den derart gewonnenen Daten kann auch eine Optimierung des Transportsystems und der Abfallbeseitigung, falls es sich um Müll handelt, durchgeführt werden. Die Ergebnisse der Auswertung lassen sich mittels eines Druckers P darstellen.

## Patentansprüche

1. Bewertungssystem zur Bewertung von zum Transport bestimmten Materialien, wie Müll oder Wertstoffe, das eine Volumenmesseinrichtung (M1) sowie eine Wiegeeinrichtung (M2) hat, wobei das festgestellte Gewicht und das gemessene Volumen des in ein jeweiligen Behälter (1) befindlichen Materials einer Auswerteeinrichtung (A) zugeführt werden, **dadurch gekennzeichnet, dass** mittels volumenabhängiger und/oder gewichtsabhängiger Bewertungsfaktoren (VF; GF), die auf das gemessene Volumen und/oder das gemessene Gewicht anzuwenden sind, eine vom jeweils gemessenen Volumen und/oder vom jeweils gemessenen Gewicht nichtlinear abhängige Bewertungszahl für das abzutransportierende Material ermittelt wird.

2. Bewertungssystem nach Anspruch 1, **dadurch gekennzeichnet, dass** die Bewertungsfaktoren BF ein Volumenfaktor VF zur Volumenbewertung und ein Gewichtsfaktor GF zur Gewichtsbewertung sind und sich die Bewertungszahl BZ aus der Gleichung $BZ = VF \left(V/{V}_{0}\right) + GF \left(G/{G}_{0}-1\right)$ ergibt, wobei V das gemessene Volumen, V₀ ein vorgegebenes Durchschnitts- oder Normalvolumen, G das gemessene Gewicht und G₀ ein vorgegebenes Durchschnitts- oder Normalgewicht ist.

3. Bewertungssystem nach Anspruch 2, **dadurch gekennzeichnet, dass** sich die Bewertungszahl BZ aus der Gleichung $BZ = VF \left(V/{V}_{0}-1\right) + GF \left(G/{G}_{0}\right)$ ergibt.

4. Bewertungssystem nach einem der vorhergehenden Ansprüche, **dadurch gekennzeichnet, dass** die Bewertungsfaktoren BF in Abhängigkeit von der Art des abzutransportierenden Materials zwischen einem Minimalwert und einem Maximalwert einstellbar sind.

5. Bewertungssystem nach Anspruch 4, **dadurch gekennzeichnet, dass** die Art des Materials mittels Sensoren erfasst wird und daraus die Einstellung der Bewertungsfaktoren automatisch beeinflusst oder durchgeführt wird.

6. Bewertungssystem nach Anspruch 1, **dadurch gekennzeichnet, dass** aus dem gemessenen Volumen V und dem ermittelten Gewicht G eine Dichtezahl D für das abzutransportierende Material mit der Gleichung $D = G / V$ ermittelt wird, und dass aus der Dichtezahl D ein zugehöriger Bewertungsfaktor BF aus einem Datenspeicher oder rechnerisch ermittelt wird.

7. Bewertungssystem nach Anspruch 6, **dadurch gekennzeichnet, dass** das gemessene Volumen V oder das gemessene Gewicht G mit dem aus der Dichtezahl D bestimmten Bewertungsfaktor BF multipliziert wird, und dass sich die Bewertungszahl BZ aus der Gleichung BZ = BF (V/V₀) oder aus der Gleichung BZ = BF (G/G₀) ergibt.

8. Bewertungssystem nach Anspruch 7, **dadurch gekennzeichnet, dass** sich der Bewertungsfaktor BF aus der Gleichung $BF = \sqrt[n]{D}$ oder aus der Gleichung $BF = \sqrt[n]{1 / D}$ ergibt und für n > 1 gilt.

## Claims

1. Evaluation system for evaluating materials intended for transportation, such as refuse or articles of value, which system has a volume measuring means (M1) as well as a weighing means (M2), the ascertained weight and the measured volume of the material, situated in a particular container (1), being supplied to an analysing means (A), **characterised in that** an evaluation number for the material to be transported-away, which number is non-linearly dependent on the respective measured volume and/or on the respective measured weight, is determined by means of volume-dependent and/or weight-dependent evaluation factors (VF; GF) which are to be applied to the measured volume and/or to the measured weight.

2. Evaluation system according to claim 1, **characterised in that** the evaluation factors BF are a volume factor VF for evaluating the volume and a weight factor GF for evaluating the weight, and the evaluation number BZ results from the equation $BZ = VF \left(V/{V}_{0}\right) + GF \left(G/{G}_{0}-1\right) ,$ V being the measured volume, V₀ being a prescribed average or normal volume, G being the measured weight, and G₀ being a prescribed average or normal weight.

3. Evaluation system according to claim 2, **characterised in that** the evaluation number BZ results from the equation $BZ = VF \left(V/{V}_{0}-1\right) + GF \left(G/{G}_{0}\right) .$

4. Evaluation system according to one of the preceding claims, **characterised in that** the evaluation factors BF are adjustable, in dependence on the type of material to be transported-away, between a minimum value and a maximum value.

5. Evaluation system according to claim 4, **characterised in that** the type of material is detected by means of sensors, and the adjustment of the evaluation factors is automatically influenced or accomplished therefrom.

6. Evaluation system according to claim 1, **characterised in that**, from the measured volume V and the determined weight G, a density number D for the material to be transported-away is determined with the equation $D = G / V ,$ and **in that** an associated evaluation factor BF is determined from the density number D from a data storage unit or by computer.

7. Evaluation system according to claim 6, **characterised in that** the measured Volume V or the measured weight G is multiplied with the evaluation factor BF, determined from the density number D, and **in that** the evaluation number BZ results from the equation BZ = BF (V/V₀) or from the equation BZ = BF (G/G₀).

8. Evaluation system according to claim 7, **characterised in that** the evaluation factor BF results from the equation $BF = \sqrt[n]{D}$ or from the equation $BF = \sqrt[n]{1 / D}$ and applies to n > 1.

## Revendications

1. Système d'évaluation pour l'évaluation de matériaux destinés à être transportés, tels que des déchets ou des matériaux recyclables, qui présente un dispositif de mesure de volume (M1) ainsi qu'un dispositif de pesage (M2), le poids déterminé et le volume mesuré du matériau se trouvant dans un récipient respectif (1) étant amenés à un dispositif d'évaluation (A), **caractérisé par le fait que** l'on détermine pour le matériau à transporter, au moyen de facteurs d'évaluation dépendants du volume et/ou dépendants du poids (VF ; GF) qui sont à appliquer au volume mesuré et/ou au poids mesuré, un coefficient d'évaluation dépendant de manière non linéaire du volume mesuré et/ou du poids mesuré.

2. Système d'évaluation selon la revendication 1, **caractérisé par le fait que** les facteurs d'évaluation BF sont un facteur de volume VF pour l'évaluation du volume et un facteur de poids GF pour l'évaluation du poids et que le coefficient d'évaluation BZ s'obtient à partir de la formule $BZ = VF \left(V/{V}_{0}\right) + GF \left(G/{G}_{0}-1\right) ,$ V étant le volume mesuré, V₀ un volume moyen ou normal prédéfini, G le poids mesuré et G₀ un poids moyen ou normal prédéfini.

3. Système d'évaluation selon la revendication 2, **caractérisé par le fait que** le coefficient d'évaluation BZ s'obtient à partir de la formule $BZ = VF \left(V/{V}_{0}-1\right) + GF \left(G/{G}_{0}\right) .$

4. Système d'évaluation selon l'une des revendications précédentes, **caractérisé par le fait que** les facteurs d'évaluation BF sont réglables entre une valeur minimale et une valeur maximale en fonction de la nature du matériau à transporter.

5. Système d'évaluation selon la revendication 4, **caractérisé par le fait que** la nature du matériau est saisie au moyen de capteurs et que le réglage des facteurs d'évaluation est automatiquement influencé ou effectué à partir de cela.

6. Système d'évaluation selon la revendication 1, **caractérisé par le fait que** l'on détermine à partir du volume mesuré V et du poids déterminé G un coefficient de densité D pour le matériau à transporter à l'aide de la formule $D = G / V$ et que l'on détermine à partir du coefficient de densité D un facteur d'évaluation correspondant BF à partir d'une mémoire de données ou par le calcul.

7. Système d'évaluation selon la revendication 6, **caractérisé par le fait que** le volume mesuré V ou le poids mesuré G est multiplié par le facteur d'évaluation BF déterminé à partir du coefficient de densité D et que le coefficient d'évaluation BZ s'obtient à partir de la formule BZ = BF(V/V₀) ou de la formule BZ = BF(G/G₀).

8. Système d'évaluation selon la revendication 7, **caractérisé par le fait que** le facteur d'évaluation BF s'obtient à partir de la formule $BF = \sqrt[n]{D}$ ou de la formule $BF = \sqrt[n]{1 / D}$ et est valable pour n > 1.
